# EUROPÄISCHE PATENTSCHRIFT

(11) **EP 0 748 930 B1**
(45) Veröffentlichungstag und Bekanntmachung des Hinweises auf die Patenterteilung: **09.08.2000**
(21) Anmeldenummer: 96106869.9
(22) Anmeldetag: 02.05.1996
(51) Int. Cl.: F02D 41/22, F02D 41/38

(54) **Verfahren zum Erkennen von Betriebsstörungen in einer Kraftstoffeinspritzanlage einer Brennkraftmaschine**
Method for detecting operating failures in a fuel injection apparatus for an internal combustion engine
Méthode de détection de fautes de fonctionnement d'un dispositif d'injection de carburant pour moteur à combustion

(30) Priorität: 15.06.1995 DE 19521791
(43) Veröffentlichungstag der Anmeldung: 18.12.1996
(73) Patentinhaber: DaimlerChrysler AG, 70567 Stuttgart (DE)
(72) Erfinder: Augustin, Ulrich, Dr., 71394 Kernen (DE); Schwarz, Volker, 71384 Weinstadt (DE)

(56) Entgegenhaltungen:
- EP-A- 0 501 459
- WO-A-95/06814
- JP-A- 6 213 051
- PATENT ABSTRACTS OF JAPAN vol. 018, no. 579 (M-1698), 7.November 1994 & JP 06 213051 A (NIPPONDENSO CO LTD), 2.August 1994,

## Beschreibung

Die Erfindung bezieht sich auf ein Verfahren zum Erkennen von Betriebsstörungen in einer Kraftstoffeinspritzanlage einer Brennkraftmaschine nach den im Oberbegriff des Patentanspruchs 1 angegebenen Merkmalen.

Aus der EP 0 501 459 A2 ist ein Verfahren bekannt, bei dem von einer Hochdruckpumpe Kraftstoff unter hohem Druck in eine für alle Düsen vorgesehenen gemeinsamen Versorgungsleitung (Common Rail) gefördert wird. Bei diesem Einspritzsystem sind Mittel zum Aufspüren von Betriebsstörungen eingesetzt, durch die z.B. fehlerhaft arbeitende Hochdruckpumpen ermittelt werden können.

Das hierbei aus den Komponenten, wie Düse bzw. Injektor, gemeinsame Versorgungsleitung, Rückschlagventil und Einspritzleitungen zwischen Injektor und Versorgungsleitung bestehende Einspritzsystem wird ständig mit dem hohen Speicherdruck beaufschlagt. Betriebsstörungen, die z.B. aus Undichtigkeiten dieser Komponenten resultieren, würden einen hohen Kraftstoffverlust bedeuten. Der Speicherdruck in der Versorgungsleitung kann nicht mehr aufgebaut werden. Die Folge ist eine fehlerhafte Einspritzung und damit eine Betriebsstörung des Motors, die bei nicht frühzeitigem Erkennen zum Ausfall des Gesamtsystems führen kann.

Aus der JP-A-62 13051 ist ein Verfahren zum Erkennen von Betriebsstörungen in einer Kraftstoffeinspritzanlage bekannt, bei dem zwischen zwei Einspritzvorgängen der an mindestens zwei vorgegebenen Zeitpunkten jeweils anliegende Druck erfaßt und bei Auftreten einer Druckdifferenz die Leckage festgestellt wird.

Die Ermittlung des Druckverlaufs kann aber erschwert oder gar fehlerhaft sein, wenn die Kraftstoffvolumina zwischen der Druckpumpe und den Düsen bzw. Injektoren klein sind. In diesem Fall wird der Systemdruck von Reflexionswellen stark beeinflußt. Außerdem würde die Druckregelung im System kleine Undichtigkeiten durch erhöhte Förderleistung der Druckpumpe ausgleichen wollen.

Der Erfindung liegt daher die Aufgabe zugrunde, bei Vorliegen kleiner Kraftstoffvolumina zwischen Druckpumpen und Injektoren durch besondere Maßnahmen eine sichere Kontrolle über auftretende Undichtigkeiten von Komponenten in der Kraftstoffeinspritzanlage zu ermöglichen.

Zur Lösung der Aufgabe dienen die im Kennzeichen des Patentanspruchs 1 angegebenen Merkmale.

In dem Unteranspruch ist noch eine förderliche Weiterbildung der Erfindung angegeben.

Durch die erfindungsgemäßen Verfahrensschritte gemäß Anspruch 1, nämlich in dem einen Block zwischen dem Ende einer Einspritzung und dem Förderbeginn oder in dem anderen Block zwischen dem Ende der Förderung und dem Beginn der Einspritzung den Druck mindestens zweier Zeitpunkte des jeweilig zugeordneten Blocks erst frühestens ab der zweiten Umdrehung der Kurbelwelle nach dem Übergang in den Schubbetrieb der Brennkraftmaschine zu erfassen und die ermittelte Druckdifferenz bei Überschreiten eines definierten Grenzwertes anzuzeigen, können somit auf einfache Weise kleine Undichtigkeiten aufgespürt werden.

Eine detaillierte Aussage über die Undichtigkeiten kann besonders dann getroffen werden, wenn die Druckerfassungen innerhalb von mehreren Umdrehungen der Kurbelwelle, insbesondere von zehn Umdrehungen, erfolgen.

Die Erfindung wird in der Zeichnung dargestellt und im folgenden näher erläutert. Es zeigen:
- Fig. 1: eine Kraftstoffeinspritzanlage mit einer Druckversorgungsleitung als gemeinsame Hochdruckversorgungsleitung für alle magnetventilgesteuerten Düsen bzw. Injektoren,
- Fig. 2: in einem Diagramm den Druckverlauf bei undichtem System im Schubbetrieb, bei dem die Förderung und die Einspritzung abgeschaltet ist.

In Fig. 1 ist eine Kraftstoffeinspritzanlage 1 einer mehrzylindrigen Brennkraftmaschine 2 gezeigt, die im wesentlichen aus einer bedarfsgeregelten Hochdruckpumpe 3 sowie aus einem Einspritzleitungssystem 4 mit einer für alle magnetventilgesteuerten Düsen bzw. Injektoren 5,6,7,8 vorgesehenen gemeinsamen Hochdruckversorgungsleitung 9 besteht.

Ein mit 10 bezeichneter Drucksensor mißt den Ist-Druck in der Hochdruckversorgungsleitung 9. Abweichungen vom Soll-Druck in dem jeweiligen Betriebsbereich werden durch eine elektronische Steuereinheit 11 ausgeglichen, indem ein angesteuertes Verstellorgan 12 an der Hochdruckpumpe 3 den vorgegebenen Druck einregelt.

Der Drucksensor 10 dient nicht allein zur Regulierung des Hochdruckregelkreises für die Einhaltung eines bestimmten Druckniveaus, sondern wird auch zur Ermittlung von Undichtigkeiten im hochdruckseitigen Leitungssystem herangezogen. Der Drucksensor 10 erfaßt den jeweiligen Druck zum vorgegebenen Zeitpunkt t₁ und t2 (Fig.2).

Bei störungsfreiem, also dichtem Leitungssystem ergibt sich gemäß Fig.2 ein mit durchgehender Linie dargestellter Druckverlauf. Es liegt keine nennenswerte Druckdifferenz zwischen den ermittelten Drücken bei t₁ und t₂. Bei undichtem System ergibt sich ein mit unterbrochener Linie dargestellter Druckverlauf bzw. Druckabfall.

Für den Fall, daß im System zwischen der Hochdruckpumpe und den Injektoren kleine Undichtigkeiten auftreten, wird bei jedem Übergang vom normalen Betrieb in den Schubbetrieb - erkennbar am Signal eines Fahrpedalgebers - zusätzlich zu den in diesem Betriebszustand ohnehin abgeschalteten Injektoren auch die Hochdruckpumpe auf Nullförderung eingestellt.

Der Zeitpunkt t₁ kann nach dem Übergang in den Schubbetrieb frühestens innerhalb der zweiten Umdrehung der Kurbelwelle für die Ermittlung des Raildrucks ausgewählt werden. Die erste Umdrehung der Kurbelwelle kann dabei zur Beruhigung der Druckschwingungen im System benutzt werden. Der Raildruck wird an mehreren Zeitpunkten gemessen, z.B. innerhalb von zehn Umdrehungen der Kurbelwelle, und aus den Messungen die Druckabfallrate ermittelt, die bei Überschreiten eines bestimmten Grenzwertes als Störung angezeigt wird.

## Patentansprüche

1. Verfahren zum Erkennen von Betriebsstörungen in einer Kraftstoffeinspritzanlage, bei dem von einer Druckpumpe Kraftstoff in eine Druckversorgungsleitung gefördert und Zylindern einer Brennkraftmaschine zugeordneten Düsen zur Einspritzung zugeführt wird,
**dadurch gekennzeichnet,**
daß im Schubbetrieb der Brennkraftmaschine bei abgeschalteten Düsen (5-8) und Nullförderung der Hochdruckpumpe (3) der an mindestens zwei vorgegebenen Zeitpunkten (t₁;t₂) jeweils anliegende Druck erfaßt und die ermittelte Druckdifferenz erst bei Überschreiten eines definierten Grenzwertes als Störung angezeigt wird und daß die Zeitpunkte (t₁;t₂) zur Druckerfassung frühestens ab der zweiten Umdrehung der Kurbelwelle nach dem Übergang in den Schubbetrieb gelegt werden.

2. Verfahren nach Anspruch 1,
**dadurch gekennzeichnet,**
daß die Zeitpunkte (t₁;t₂) mindestens innerhalb einer Umdrehung der Kurbelwelle, vorzugsweise innerhalb von zehn Umdrehungen erfaßt werden.

## Claims

1. A method of detecting operating faults in a fuel injection system, in which fuel is conveyed by a pressure pump to a pressure supply line and delivered to nozzles co-operating with cylinders of an internal combustion engine for injection,
**characterised in that**
when the internal combustion engine is in thrust mode, the nozzles (5-8) being shut down and the high-pressure pump (3) being at zero delivery, the prevailing pressure is detected at least at two respective predetermined points in time (t₁; t₂) and the detected pressure differential is not indicated as a fault until a defined threshold value is exceeded, and in that the times (t₁; t₂) at which the pressure is detected are fixed at the earliest as being with effect from the second rotation of the crankshaft following the switch to thrust mode.

2. A method as claimed in claim 1,
**characterised in that**
the times (t₁; t₂) are detected at least within one rotation of the crankshaft, preferably within ten rotations.

## Revendications

1. Procédé destiné à détecter les pannes de fonctionnement dans un dispositif d'injection de carburant, dans lequel le carburant est amené par une pompe à pression vers une conduite d'admission de pression et acheminé vers des injecteurs associés à des cylindres d'un moteur à combustion interne et destinés à l'injection, caractérisé en ce qu'en mode de poussée du moteur à combustion interne, lorsque les injecteurs (5-8) sont désactivés et la pompe haute pression (3) est en position de repos, la pression appliquée respectivement à au moins deux moments prédéfinis (t₁ ; t₂) est saisie et la différence de pression calculée est affichée pour signaler une panne uniquement en cas de dépassement d'une valeur seuil définie, et en ce que les moments (t₁ ; t₂), pour la saisie de la pression, sont fixés au plus tôt à partir de la deuxième rotation du vilebrequin qui suit le passage en mode de poussée.

2. Procédé selon la revendication 1, caractérisé en ce que les moments (t₁ ; t₂) sont définis au moins dans l'intervalle d'une rotation du vilebrequin, de préférence dans un intervalle de dix rotations.
